# EUROPÄISCHE PATENTANMELDUNG

(11) **EP 1 375 775 A1**
(43) Veröffentlichungstag der Anmeldung: **02.01.2004**
(21) Anmeldenummer: 03010675.1
(22) Anmeldetag: 13.05.2003
(51) Int. Cl.: E04D 13/17

(54) **Bahnförmiges First- oder Gratentlüftungselement**

(30) Priorität: 21.06.2002 DE 20209631 U
(71) Anmelder: Meinecke, Bernd, 65191 Wiesbaden (DE)
(72) Erfinder: Meinecke, Bernd, 65191 Wiesbaden (DE)
(74) Vertreter: Blumbach, Kramer & Partner GbR

(57) **Zusammenfassung**

Um mit geringem Aufwand ein stabiles bahnförmiges First- oder Gratentlüftungselement bereitzustellen, welches ohne zusätzliche Befestigungsmittel auskommt und dennoch sicher auf dem Dach angeordnet werden kann, stellt die Erfindung ein bahnförmiges First- oder Gratentlüftungselement zur Verfügung. Dieses First- oder Gratentlüftungselement weist ein auf einer First- oder Gratlatte (5) zumindest zum Teil auflegbares Mittelteil (1) und zwei Seitenteile (2) auf, die jeweils auf einer Dacheindeckung (6) auflegbar sind. Das bahnförmige First- oder Gratentlüftungselement ist dadurch gekennzeichnet, dass an den Seitenteilen Beschwerungen (3) angebracht sind, so dass die Seitenteile (2) im wesentlichen durch das Gewicht der Beschwerungen (3) auf der jeweiligen Dacheindeckung (6) gehalten werden.

## Beschreibung

Die Erfindung betrifft ein bahnförmiges First- oder Gratentlüfungselement.

First- oder Gratentlüftungselemente, die unter dem Oberbegriff des Anspruchs 1 fallen, sind beispielsweise aus DE 299 00 704 U1 und EP 1 030 002 bekannt.

First- oder Gratentlüftungselemente dienen im Dachbereich dazu, die zwischen First- oder Gratlatte und den Dacheindeckungen verbleibenden Spalten abzudichten. Diese Spalte verlaufen in Längsrichtung des Dachfirstes. Das Firstoder Gratentlüftungselement soll das Eindringen von Staub, Regen, Schnee oder anderen Niederschlag, sowie Ungeziefer usw. soweit wie möglich verhindern. Daneben erfüllt das First- oder Gratentlüftungselement eine weitere wichtige Aufgabe, nämlich den Luftaustausch zwischen dem Dachinnenraum und der Umgebung außerhalb des Daches zu ermöglichen.

Herkömmliche First- oder Gratentlüftungselemente haben den Nachteil, dass sie aufgeklebt oder in anderer Weise auf der Dacheindeckung fest befestigt werden müssen.

Der vorliegenden Erfindung liegt daher die Aufgabe zugrunde, mit geringem Aufwand ein stabiles bahnförmiges First- oder Gratentlüftungselement bereitzustellen, welches ohne zusätzliche Befestigungsmittel auskommt und dennoch sicher auf dem Dach angeordnet werden kann.

Die Aufgabe wird durch ein bahnförmiges First- oder Gratentlüftungselement nach Anspruch 1 gelöst. Dieses Element weist einen aus einem auf einer First- oder Gratlatte zumindest zum Teil auflegbaren Mittelteil und zwei an den gegenüberliegenden Randbereichen des Mittelteils befestigte Seitenteile auf, die jeweils auf einer Dacheindeckung auflegbar sind. An den Seitenteilen sind Beschwerungen angebracht, so dass die Seitenteile im wesentlichen durch das Gewicht der Beschwerungen auf der jeweiligen Dacheindeckung gehalten werden.

Ein Vorteil eines solchen First- oder Gratentlüftungselementes ist, dass das Mittelteil sowie die Seitenteile unabhängig voneinander hergestellt werden können, was je nach den Anforderungen an den Produktionsprozeß vorteilhafterweise eine große Flexibilität ermöglicht.

Die Aufgabe wird des Weiteren durch ein bahnförmiges Firstoder Gratentlüftungselement gelöst, welches ein Mittelteil und an zwei gegenüberliegenden Randbereichen des Mittelteils anschließende Seitenteilen aufweist, wobei das Mittelteil zumindest teilweise auf einer First- oder Gratlatte auflegbar ist, und die Seitenteile jeweils auf einer Dacheindeckung auflegbar sind, und wobei das Mittelteil und die Seitenteile ein einstückiges Element bilden. An den Seitenteilen sind Beschwerungen angebracht, so dass das bahnförmige First- oder Gratentlüftungselement im wesentlichen durch das Gewicht der Beschwerungen auf der jeweiligen Dacheindeckung gehalten wird.

Ein einstückigen Elementes, welches das Mittelteil und die Seitenteile umfaßt, bietet den Vorteil, den Schritt des Verbindens der Teile einzusparen und so das Verfahren einfacher, schneller und kostengünstiger zu gestalten. Im Hinblick auf das Produkt entfallen dabei vorteilhafterweise zudem die Verbindungsstellen zwischen Seitenteil und Mittelteil, so daß sich eine je nach Materialien aufwändige zuverlässige Verbindung der Teile erübrigt.

Vorteilhafte Weiterentwicklungen sind Gegenstand der Unteransprüche.

Umfaßt das bahnförmige First- oder Gratentlüftungselement ein separates Mittelteil und separate Seitenteile, kann das Mittelteil ein Gewebe, Gewirk oder ein Vlies aus Kunstfasern oder aus stabilisierten Naturfasern oder eine Metallfolie sein, und jedes Seitenteil kann aus Metall, insbesondere aus Aluminium, Kupfer oder Blei gefertigt sein. Somit besteht vorteilhafterweise eine große Flexibilität im Hinblick auf die einzusetzenden Materialien.

Umfaßt das bahnförmige First- oder Gratentlüftungselement ein einstückiges Element mit Mittelteil und Seitenteilen, kann das einstückige Element aus Metall, insbesondere aus Aluminium, Kupfer oder Blei gefertigt sein. Die Eigenschaften metallischer Werkstoffe ermöglichen eine einfache Herstellung des gesamten einstückigen Elementes bei gleichzeitiger Flexibilität, beispielsweise in der Formgebung.

Der Mittelteil kann mit Befestigungsmittel, insbesondere Klebemittel, und/oder ohne Befestigungsmittel, insbesondere durch Verpressung, mit den Seitenteilen verbunden sein.

Vorzugsweise sind die Beschwerungen bahnförmig, um die Beschwerungen leichter verlegen zu können. Jeweils eine Beschwerung ist an einem Seitenteil angeordnet und deckt dieses zumindest teilweise ab.

Die Beschwerungen sind aus Weichmetall, vorzugsweise aus Blei oder aus einer Bleilegierung, können aber auch aus schwerem Kunststoff sein. Die Beschwerungen sind somit schwer, d.h. sie haben ein hohes spezifisches Gewicht, um die Seitenteile zu stabilisieren und damit auch die Mittelteile, denn diese sind mit den Seitenteilen verbunden. Vorzugsweise haben die Beschwerungen ein spezifisches Gewicht im Bereich von 150 bis 300 Gramm pro Meter.

Zugleich sind die Beschwerungen in vorteilhafter Weise leicht verformbar, um diese ohne großen mechanischen Aufwand mit der Hand schnell und einfach in die Seitenteile eindrücken zu können. Damit werden die Teile miteinander verpresst und kraftschlüssig verbunden.

Die Beschwerungen können selbstverständlich auch auf die Seitenteile aufgeklebt oder durch andere Befestigungsmittel oder in besonders vorteilhafter Weise durch Umbördelung der Metallfolien befestigt werden.

Die Seitenteile ragen im Fall der Umbördelung zunächst über die Ränder der Beschwerungen hinaus. Die hinausragenden Abschnitte der Seitenteile, die äußeren Ränder der Seitenteile, werden zumindest teilweise um die Beschwerung herumgebogen. Die äußeren Ränder der Seitenteile werden mit den Beschwerungen verpresst. Dies führt zu einer hohen Stabilität der Anordnung.

Das Mittelteil kann ein Gewebe, Gewirk, ein Vlies oder ein ähnliches luftdurchlässiges Teil sein. Die verschiedensten Materialien kommen dafür in Frage, vorzugsweise sind Kunstfasern oder stabilisierten Naturfasern zu verwenden, um das Eindringen von Niederschlag und/oder Insekten zu verhindern.

In einer vorteilhaften Ausgestaltung ist ein Mittelstreifen des Mittelteils verstärkt, um das Mittelteil leichter. positionieren zu können. Die Verstärkung kann in verschiedener Weise realisiert werden, entweder ist in diesem Bereich das Gewebe, Gewirk, usw. breiter oder in seiner Struktur verändert, oder ein weiteres separates Teil, beispielsweise ein weiteres Vlies, wird untergelegt.

Der Mittelstreifen läßt sich bei Bedarf auch auf der Firstoder Gratlatte mit separaten Befestigungsmitteln befestigen, beispielsweise mit Klebemitteln.

Die Seitenteile und die Beschwerungen sind plissiert, womit eine leichtere Anpassung an die Form der Dacheindeckung ermöglicht wird.

Insbesondere wenn das First- oder Gratentlüftungselement ein einstückiges Element aus Mittelteil und Seitenteilen umfaßt, ist es besonders vorteilhaft, wenn das Mittelteil eine flach gepreßte Plissierung aufweist. In diesem Fall kann das einstückige Element oder das gesamte bahnförmige First- oder Gratentlüftungselement in einem Stück gefertigt werden. Dabei wird zunächst das einstückige Element oder das gesamte bahnförmige First- oder Gratentlüftungselement plissiert und in einem weiteren Verfahrensschritt die Plissierung insbesondere im Bereich des Mittelteils flach gedrückt.

In einer besonders vorteilhaften Ausführungsform wird zumindest eine Beschwerung mit einem nicht aushärtenden Kleber auf der dem Seitenteil abgewandten Seite versehen. So können darauf die Abdeckelemente, insbesondere die Dachpfanne bzw. Dachziegel, befestigt werden. Damit wird die Stabilität des gesamten Gebildes weiter erhöht.

Der Mittelteil, die Seitenteile und/oder die Beschwerungen sind in einer vorteilhaften Ausgestaltung bandförmig aufrollbar, um sie auf der First- oder Gratlatte schneller verlegen zu können.

Das erfindungsgemäße bahnförmige First- oder Gratentlüftungselement hat somit eine wesentlich verbesserte Stabilität und ist dennoch leicht positionierbar.

Die Erfindung wird anhand eines Ausführungsbeispiels in Verbindung mit zwei Zeichnungen näher erläutert.

Es zeigen :
- Figur 1: ein bahnförmiges First- oder Gratentlüftungselement und
- Figur 2: eine Seitenansicht des bahnförmigen First- oder Gratentlüftungselements von Figur 1.

Figur 1 zeigt in vereinfachter Darstellung den prinzipiellen Aufbau eines erfindungsgemäßen bahnförmigen First- oder Gratentlüftungselements. Das bahnförmige First- oder Gratentlüftungselement hat ein Mittelteil 1, das aus einem Kunstfasergewebe besteht, welches luftdurchlässig ist. Das Mittelteil 1 ist in Längsrichtung auf beiden Seiten mit Seitenteilen 2 verbunden.

Die Beschwerungen 3 sind über der ganze Länge der Seitenteile 2 aufgebracht, wobei die Längsrichtung der Seitenteile 2 eine Parallele zur Linie A-B darstellt, die den Verlauf der Firstlatte andeutet. Die Beschwerungen decken aber nicht in voller Breite die Seitenteile 2 ab, wobei die Breite der Seitenteile 2 die Richtung senkrecht zur Linie A-B beschreibt. Der über den Beschwerungen 3 hinausragende Abschnitt der Seitenteile 2, der Rand 2a der Seitenteile 2, bildet einen Umschlag über die Beschwerungen 3. Die Beschwerungen 3 sind mit den Seitenteilen 2 per Hand verpresst und damit kraftschlüssig verbunden.

Die Seitenteile 2 und die Beschwerungen 3, die aus Blei sind, sind plissiert. Die Plissierung verläuft in Querrichtung, d.h. quer zum Verlauf der Firstlatte, deren Verlauf durch die Linie A-B angedeutet ist. Durch die Plissierung der Seitenteile 2 und der Beschwerungen 3 wird die Anpassung an die Dacheindeckung erleichtert.

Figur 2 zeigt in vereinfachter Darstellung, wie das Firstoder Gratelement hinsichtlich der Firstlatte 5 und der Dacheindeckung 6 angeordnet ist. Ein Mittelstreifen 4 des Mittelteils 1 liegt auf der Firstlatte 5. Der Mittelstreifen 4 ist vorzugsweise so breit wie die Firstlatte 5. Die Seitenteile 2, die mit dem Mittelteil 1 verbunden sind, sind zum Teil auf der Dacheindeckung 6 aufgelegt und können mit einem Klebemittel daran befestigt sein.

Die Seitenteile 2 und die Beschwerungen 3 sind, wie aus Fig.1 ersichtlich ist, plissiert. Mit Bezug auf die Dacheindeckungen 6 befinden sich die Beschwerungen 3 an der Unterseite des jeweiligen Seitenteils. Die Ränder 2a der Seitenteile 2 bilden einen Umschlag über die Beschwerungen 3. Die Beschwerungen 3 sind mit den Seitenteilen 2 verpresst und kraftschlüssig verbunden.

Die Beschwerungen 3 können auf der zu den Seitenteilen 2 abgewandten Seite ein Klebemittel aufweisen. Auf diese Weise können die Beschwerungen 3 und damit das Firstelement auf den Dacheindeckungen befestigt werden. Die durch die erfindungsgemäße Anordnung bereits hervorgerufene erhöhte Stabilität wird dadurch weiter gesteigert.

## Patentansprüche

**1.** Bahnförmiges First- oder Gratentlüftungselement mit einem auf einer First- oder Gratlatte (5) zumindest zum Teil auflegbaren Mittelteil (1) und mit an zwei gegenüberliegenden Randbereichen des Mittelteils (1) befestigten Seitenteilen (2), die jeweils auf einer Dacheindeckung (6) auflegbar sind,
**dadurch gekennzeichnet, dass**
an den Seitenteilen Beschwerungen (3) angebracht sind, so dass die Seitenteile (2) im wesentlichen durch das Gewicht der Beschwerungen (3) auf der jeweiligen Dacheindeckung (6) gehalten werden.

**2.** Bahnförmiges First- oder Gratentlüftungselement nach der Anspruch 1,
**dadurch gekennzeichnet, daß**
das Mittelteil (1) ein Gewebe, Gewirk oder ein Vlies aus Kunstfasern oder aus stabilisierten Naturfasern oder eine Metallfolie ist, und dass
jedes Seitenteil (2) aus Metall, insbesondere aus Aluminium, Kupfer oder Blei ist.

**3.** Bahnförmiges First- oder Gratentlüftungselement mit einem Mittelteil (1) und an zwei gegenüberliegenden Randbereichen des Mittelteils (1) anschließenden Seitenteilen (2), wobei das Mittelteil (1) zumindest teilweise auf einer First- oder Gratlatte (5) auflegbar ist, und die Seitenteile (2) jeweils auf einer Dacheindeckung (6) auflegbar sind,
**dadurch gekennzeichnet, dass**
das Mittelteil (1) und die Seitenteile (2) ein einstückiges Element bilden, und dass an den Seitenteilen (2) Beschwerungen (3) angebracht sind, so dass das bahnförmige First- oder Gratentlüftungselement im wesentlichen durch das Gewicht der Beschwerungen (3) auf der jeweiligen Dacheindeckung (6) gehalten wird.

**4.** Bahnförmiges First- oder Gratentlüftungselement nach Anspruch 3,
**dadurch gekennzeichnet, dass**
das einstückige Element (1, 2) aus Metall, insbesondere aus Aluminium, Kupfer oder Blei ist.5. Bahnförmiges First- oder Gratentlüftungselement nach einem der vorgenannten Ansprüche,
**dadurch gekennzeichnet, dass**
die Beschwerungen (3) bahnförmig sind, wobei jeweils eine Beschwerung (3) an einem Seitenteil (2) angeordnet ist und dieses zumindest teilweise abdeckt.

**6.** Bahnförmiges First- oder Gratentlüftungselement nach einem der vorangenannten Ansprüche,
**dadurch gekennzeichnet, daß**
die Beschwerungen (3) aus Weichmetall, vorzugsweise aus Blei oder aus einer Bleilegierung, oder aus schwerem Kunststoff sind.

**7.** Bahnförmiges First- oder Gratentlüftungselement nach einem der vorgenannten Ansprüche,
**dadurch gekennzeichnet, daß**
jede Beschwerung (3) ein spezifisches Gewicht im Bereich von 150 bis 300 Gramm pro Meter aufweist.

**8.** Bahnförmiges First- oder Gratentlüftungselement nach einem der vorgenannten Ansprüche,
**dadurch gekennzeichnet, daß**
die Beschwerungen (3) mit den Seitenteilen (2) kraftschlüssig verbunden sind.

**9.** Bahnförmiges First- oder Gratentlüftungselement nach Anspruch 8
**dadurch gekennzeichnet, daß**
die Beschwerungen (3) mit den Seitenteilen (2) verpresst sind.

**10.** Bahnförmiges First- oder Gratentlüftungselement nach einem der vorgenannten Ansprüche,
**dadurch gekennzeichnet, daß**
die äußeren Ränder (2a) der Seitenteile (2) wenigstens teilweise um die Beschwerungen (3) herum umgebogen und mit diesen verpresst sind.

**11.** Bahnförmiges First- oder Gratentlüftungselement nach einem der vorgenannten Ansprüche,
**dadurch gekennzeichnet, daß**
die Seitenteile (2) und die Beschwerungen (3) plissiert sind.

**12.** Bahnförmiges First- oder Gratentlüftungselement nach einem der vorgenannten Ansprüche,
**dadurch gekennzeichnet, dass**
das Mittelteil (1) eine, insbesondere flach gepresste, Plissierung aufweist.

**13.** Bahnförmiges First- oder Gratentlüftungselement nach einem der vorgenannten Ansprüche,
**dadurch gekennzeichnet, daß**
die Beschwerungen (3) zumindest teilweise mit einem nicht aushärtenden Kleber versehen ist, um die Abdeckelemente, insbesondere Dachpfannen darauf befestigen zu können.
